# EUROPÄISCHE PATENTSCHRIFT

(11) **EP 0 157 211 B1**
(45) Veröffentlichungstag und Bekanntmachung des Hinweises auf die Patenterteilung: **10.02.1988**
(21) Anmeldenummer: 85102546.0
(22) Anmeldetag: 06.03.1985
(51) Int. Cl.: F42B 5/38

(54) **Treibladungsbehälter**
Case for a propellant charge
Boîtier pour charge propulsive

(30) Priorität: 09.03.1984 DE 8407198 U
(43) Veröffentlichungstag der Anmeldung: 09.10.1985
(73) Patentinhaber: Rheinmetall GmbH, 40880 Ratingen (DE)
(72) Erfinder: Reinelt, Karlheinz, D-3102 Hermannsburg (DE)
(74) Vertreter: Podszus, Burghart, Dipl.-Phys.

(56) Entgegenhaltungen:
- FR-A- 1 396 901
- GB-A- 569 304
- US-A- 2 977 015
- US-A- 3 120 185

## Beschreibung

Die Neuerung betrifft einen Treibladungsbehälter nach dem Oberbegriff des Schutzanspruchs 1.

Treibladungsbehälter dienen zur Aufnahme des Treibladungspulvers und werden insbesondere bei Artilleriewaffen eingesetzt, bei denen Geschoß und Treibladung getrennt voneinander in das Waffenrohr geladen werden.

Herkömmliche Treibladungsbehälter, die beispielsweise aus dem Waffentechnischen Taschenbuch der Firma Rheinmetall, 5. Auflage 1980, Seite 516, bekannt sind, dienten allenfalls zum Transport von in verschiedene Ladungen portioniertem Treibladungspulver, das vor dem Ladevorgang dem Transportbehälter entnommen werden muß.

Aus der FR-A-1396901 ist ein Treibladungsbehälter gemäß Oberbegriff des Anspruches 1 bekannt, der im wesentlichen aus einer Hülse und einem mit der Hülse fest verschraubten Bodenstück besteht. In der Hülse befindet sich die Treibladung, die in Längsrichtung von einem Zündkanal durchsetzt und als leere Zündkammer ausgebildet ist. In dem Bodenstück ist eine Anfeuerladung angeordnet.

Aus der US-A-2977015 ist eine Verschlußvorrichtung für Flaschen bekannt, bei der der obere Flaschenabschluß, als auch der darüber befindliche Deckelverschluß Öffnungen aufweist, die gegeneinander verdrehbar sind.

Aus der US-A-3120185 ist bekannt, die Stirnfläche von Treibladungsbehältern mit einer zentralen Vertiefung zu versehen. In diese Vertiefung greift dann formschlüssig ein am flügelseitigen Ende des Geschosses angeordneter Vorsprung ein.

Der Neuerung liegt die Aufgabe zugrunde, einen neuartigen, verbrennbaren Treibladungsbehälter anzugeben, der einerseits den Ladevorgang vereinfacht und der darüber hinaus besonders vorteilhaft zu laborieren ist.

Diese Aufgabe wird durch die im Schutzanspruch 1 angegebene Erfindung gelöst. Vorteilhafte Ausgestaltungen der Erfindung gehen aus den Unteransprüchen hervor. Der neuartige Treibladungsbehälter ermöglicht erhebliche Einsparungen in der Logistik, da ein zusätzlicher Behälter für Transportzwecke eingespart werden kann. Die besondere Gestaltung des Treibladungsbehälters eröffnet darüber hinaus die Möglichkeit, den Ladevorgang zu automatisieren, wodurch die Schußfolge gesteigert werden kann. Schließlich ermöglicht der neuartige Treibladungsbehälter Einsparungen beim Laborieren, da Einfüllen und Verschließen des Treibladungsbehälters keine komplexen Arbeitsschritte oder Sonderwerkzeuge erfordern.

Die Neuerung wird nachfolgend unter Bezug auf die Zeichnung näher erläutert. Dabei zeigt :
Fig. 1 : in perspektivischer Darstellung ein erstes Ausführungsbeispiel des neuartigen Treibladungsbehälters ;
Fig. 2: ein weiteres Ausführungsbeispiel des Treibladungsbehälters.

Der Treibladungsbehälter 10 ist im wesentlichen von kreiszylinderförmiger Gestalt und besteht aus mehreren, insbesondere aus zwei Teilen 11, 12, die zueinander verdrehbar angeordnet sind. In einem besonders vorteilhaften Ausführungsbeispiel besteht der Treibladungsbehälter aus zwei einseitig geschlossenen Hohlzylindern mit geringfügig unterschiedlichem äußeren Durchmesser, die mit ihren offenen Stirnflächen übereinandergeschoben sind und nach dem Zusammenschieben beispielsweise durch eine oder mehrere ringförmig umlaufende Sicken in dieser Position gesichert werden. Im Bereich der sich überlappenden Zylindermantelflächen ist in jedem der Treibladungsbehälterteile eine Ausnehmung 13, 13' angeordnet. Diese Ausnehmungen 13, 13', die beispielsweise Kreisform haben, können nach Belieben durch Verdrehen der Treibladungsbehälterteile in Umfangsrichtung so verschoben werden, daß sie entweder fluchtend übereinanderstehen und dadurch eine Einfüllöffnung für das einzubringende Treibladungspulver bilden, oder daß sie nicht miteinander fluchten und so die Öffnungen verschließen. Außer einer Verdrehung der Treibladungsbehälterteile ist also kein weiterer Arbeitsgang zum Verschließen des Treibladungsbehälters notwendig : Auch dadurch wird die Laborierung vereinfacht und verbilligt.

Der Treibladungsbehälter 10 besteht aus einem verbrennbaren Material, das an sich schon von patronierter Munition mit verbrennbaren Hülsen her bekannt ist.

Sowohl im Boden als auch im Deckel des Treibladungsbehälters 10 ist je eine Sicke 14 angeordnet, die beim Ladevorgang eine spielfreie radiale und axiale Festlegung von Anfeuerungsladungen ermöglicht.

In einem weiteren Ausführungsbeispiel der Erfindung (Fig. 2) ist auf einen im wesentlichen allseitig geschlossenen Treibladungsbehälter 10, der nur deckelseitig eine Öffnung 20 aufweist, ein zweiter, ebenfalls eine Offnung 21 enthaltender Deckel 22 aufgesetzt, der in Umfangsrichtung verdrehbar ist.

Durch einfaches Verdrehen werden die Öffnungen 20, 21 zur Deckung gebracht, um den Treibladungsbehälter 10 füllen zu können oder gegeneinander verdreht, um die Einzelöffnung zu schließen.

Aufgrund ihres kompakten Aufbaus und identischer äußerer Abmessungen sind die Treibladungsbehälter 10 besonders gut geeignet, um den Ladevorgang zu automatisieren, wodurch sich eine Leistungssteigerung der Waffe, d. h. eine höhere Kadenz erzielen läßt.

## Patentansprüche

1. Treibladungsbehälter (10) zur Aufnahme von losem Treibladungspulver, wobei der Treibladungsbehälter (10) eine im wesentlichen zylinderförmige äu8ere Gestalt aufweist und aus mindestens zwei relativ zueinander verdrehbaren Teilen (11, 12 ; 22, 22') zusammengesetzt ist und wobei die beiden Teile (11, 12) des Treibladungsbehälters (10) sich hinsichtlich ihrer Mantelfläche überlappen, dadurch gekennzeichnet, daßs der Treibladungsbehälter (10) aus einem verbrennbaren Material besteht und entweder im Überlappungsbereich der Mantelflächen Ausnehmungen (13, 13') angeordnet sind, oder daß auf dem Treibladungsbehälter (10) ein Deckel (22) aufgesetzt ist, so daß der Treibladungsbehälter (10) zumindest auf einer Seite über eine doppelte Stirnfläche verfügt und daß sowohl im Deckel (22) als auch in der Stirnfläche des Treibladungsbehälters (10) Ausnehmungen (21, 20) angeordnet sind.

2. Treibladungsbehälter nach Anspruch 1, dadurch gekennzeichnet, daß in den Stirnflächen des Treibladungsbehälters (10) ringförmig umlaufende Sicken (14) angeordnet sind.

3. Treibladungsbehälter nach Anspruch 1 oder 2, dadurch gekennzeichnet, daß die beiden Teile (11, 12) des Treibladungsbehälters (10) zumindest eine auf einer Umfangslinie angeordnete Sicke (19) aufweisen, die nach Zusammenstecken der Teile (11, 12) eine Trennung in Axialrichtung verhindert.

## Claims

1. Propellant charge case (10) for accommodating loose propellant charge powder, the propellant charge case (10) having a substantially cylindrical external shape and being made up of at least two parts (11, 12, 22, 22') which are relatively rotatable with the outer surfaces of the two parts (11, 12) of the propellant charge case (10) overlapping, characterised by the fact that the propellant charge case (10) comprises a combustible material and that either the overlap zone of the outer surfaces is provided with recesses (13, 13') or the propellant charge case (10) has a cover (22) whereby the propellant charge case (10) is provided, at least on one side, with a double end surface, recesses (21, 20) being provided both in the cover (22) and In the end surface of the propellant charge case (10).

2. Propellant charge case in accordance with Claim 1, characterised by the fact that annular corrugations (14) are provided in the end surfaces of the propellant charge case (10).

3. Propellant charge case in accordance with Claim 1 or 2, characterised by the fact that the two parts (11, 12) of the propellant charge case (10) have at least one peripheral corrugation (19) which after the parts (11, 12) have been joined together prevents them from separating in the axial direction.

## Revendications

1. Conteneur pour charge propulsive destiné à contenir une charge de poudre propulsive en vrac, le conteneur pour charge propulsive (10) présentant une forme extérieure sensiblement cylindrique et étant constitué par l'assemblage d'au moins deux parties (11,12 ; 22 ; 22') pouvant tourner l'une par rapport à l'autre, les deux parties (11, 12) du conteneur pour charge propulsive (10) se chevauchant par leurs surfaces d'enveloppe, caractérisé en ce que le conteneur pour charge propulsive (10) est constitué en un matériau combustible et en ce qu'ou bien des évidements (13, 13') sont prévus dans la région de chevauchement des surfaces d'enveloppe, ou bien un couvercle (22) est disposé sur le conteneur pour charge propulsive (10) de manière que ce dernier dispose au moins sur un côté d'une double surface frontale, des évidements (21, 20) étant prévus aussi bien dans le couvercle (22) que dans la surface frontale du conteneur pour charge propulsive (10).

2. Conteneur pour charge propulsive selon la revendication 1, caractérisé en ce que des gorges périphériques de forme annulaire (14) sont prévues sur les surfaces frontales du conteneur pour charge propulsive (10).

3. Conteneur pour charge propulsive selon la revendication 1 ou 2, caractérisé en ce que les deux parties (11, 12) du conteneur pour charge propulsive (10) comprennent au moins une gorge (19) disposée sur une ligne périphérique, qui empêche une séparation en direction axiale après assemblage des parties (11, 12).
